# EUROPÄISCHE PATENTSCHRIFT

(11) **EP 0 278 210 B1**
(45) Veröffentlichungstag und Bekanntmachung des Hinweises auf die Patenterteilung: **14.03.1990**
(21) Anmeldenummer: 87890275.8
(22) Anmeldetag: 30.11.1987
(51) Int. Cl.: F42B 5/02, F42B 5/32

(54) **Patrone für Schusswaffen**
Cartridge ammunition for firearms
Cartouche pour arme à feu

(30) Priorität: 02.12.1986 AT 3203/86
(43) Veröffentlichungstag der Anmeldung: 17.08.1988
(73) Patentinhaber: STEYR-DAIMLER-PUCH Aktiengesellschaft, A-1011 Wien (AT)
(72) Erfinder: Zedrosser, Ulrich, A-4400 Steyr (AT)

(56) Entgegenhaltungen:
- FR-A- 2 090 939
- FR-A- 2 140 089
- US-A- 2 931 039
- US-A- 3 611 937

## Beschreibung

Die Erfindung bezieht sich auf eine Patrone für Schußwaffen, mit einer eine Treibladung und ein Zündmittel aufnehmenden Kunststoffhülse, die kopfseitig eine büchsenartige Fassung zum Einsetzen eines Geschosses bildet.

Patronenhülsen dienen nicht nur zur Verbindung und zum Schutz von Geschoß, Treibladung und Zündmittel, sondern sie sollen vor allem auch dem Geschoß eine feste, zentrierende Halterung bieten und zur Abdichtung des Laderaumes der Schußwaffe bei der Treibladungszündung und Schußabgabe beitragen. Um diesen Anforderungen gerecht zu werden, bestehen bisher die Hülsen für scharfe Patronen meist aus Metall, was aber eine teure Herstellung und ein hohes Patronengewicht bedingt. Der Versuch, hülsenlose Patronen zu verwenden, hat sich nicht bewährt, da die Patrone ohne die Schutz-, Führungs- und Dichtungsfunktion der Hülse viel zu unsicher in der Wirkung ist und die Schußwaffe unzuverlässig macht.

Um die Vorteile einer Patronenhülse nutzen und dennoch Herstellungskosten und Patronengewicht senken zu können, gibt es auch bereits Patronenhülsen aus Kunststoff, die das Geschoß mit einer entsprechend starken büchsenartigen Fassung ausreichend sicher und dichtend haltern und im an die Fassung anschließenden Hülseninneren die Treibladung aufnehmen. Das Zündmittel sitzt beispielsweise in Form eines Zündhütchens mittig im Bodenbereich der Hülse und verlangt daher auch einen axialen Zündstift oder eine ähnlich axal wirkende Zündeinrichtung. Diese Zündeinrichtungen sind allerdings recht aufwendig, störanfällig und vergrößern die Baulänge der Schußwaffe. Außerdem ist durch diese Zündeinrichtungen und die ihnen zugeordneten zentralen Zündhütchen od. dgl. nur eine punktförmige Zündung der Treibladung möglich, wodurch es zu einer unvollständigegn Verbrennung der Treibladung mit entsprechenden Einbußen der Schußleistung und Rückständen an unverbranntem Pulver kommen kann. Da sich weiters nach der Schußabgabe im Laderaum verbleibende Kunststoffhülsen wegen ihrer geringen Festigkeit nicht wie Metallhülsen einfach durch Auszieherkrallen od. dgl. aus dem Laderaum ausziehen lassen, benötigen Patronen mit Kunststoffhülsen, um funktionssicher abschießbar zu sein, spezielle Verschluß- und Ladeeinrichtungen, die eine vom Lauf getrennte, relativ zum Lauf querbewegliche, den Laderaum bildende Ladekammer aufweisen. Diese Ladekammer kann daher zum Laden und Entladen von der zum Lauf koaxialen Schußposition in eine den Laderaum öffnende Lade- und Entladeposition gebracht werden, wodurch vor allem ein einwandfreies Ausstoßen der Kunststoffhülsen aus dem Laderaum möglich ist.

Hier müssen aber die Kunststoffhülsen wichtige Dichtungsfunktionen im Laderaum für die Schußabgabe übernehmen, was bei Patronen mit Bodenzündem und zughehörigen Zündeinrichtungen meist nur schlecht gelingt. Darüber hinaus ist auch der Boden der Kunststoffhülse, um das Zündhütchen od. dgl. sicher aufnehmen zu können, mit beträchtlicher Wandstärke auszubilden, wodurch sich das Hülsenvolumen für die Treibladung verringert oder die Hülsenlänge vergrößert.

Der Erfindung liegt daher die Aufgabe zugrunde, diese Mängel zu beseitigen und eine Patrone der eingangs geschilderten Art zu schaffen, die rationell herstellbar ist, axial wirkende Zündeinrichtungen unnötig macht und darüber hinaus beste Voraussetzungen für eine vollständige Verbrennung der Treibladung bietet.

Die Erfindung löst diese gestellte Aufgabe dadurch, daß der die Fassung bildende Kopfteil der Hülse als eigener, vom übrigen Hülsenteil getrennte Bauteil hergestellt ist, wobei Kopfteil und/oder Hülsenteil eine im Mantelbereich umlaufende, ins Hülseninnere hin offene Ringnut für das Zündmittel aufweisen. Auf einfache Weise entsteht eine Patrone mit Kunststoffhülse und einem Randzünder, der durch radial oder tangential einwirkende Zündeinrichtungen zu zünden ist und alle Nachteile der axial wirkenden Zündeinrichtungen vermeidet. Der Randzünder umgibt die Treibladung ringförmig, so daß die Zündung an jeder beliebigen Umfangsstelle erfolgen kann und die Treibladung nicht punktförmig von innen, sondern ringförmig von außen gezündet wird, womit eine sichere und auch vollständige Verbrennung der Treibladung gewährleistet ist. Da sich die Ringnut der Kunststoffhülse ohne Mehraufwand herstellen läßt und eine spezielle Verstärkung des Hülsenbodens nicht notwendig ist, ergibt sich eine billige, zuverlässige Patrone mit Kunststoffhülse kurzer Länge.

Durch die Zweiteilung der Hülse kann der ganze Fertigungsablauf rationalisiert werden und ohne Schwierigkeiten lassen sich die Hülsenteile mit verschiedenen Kopfteilen kombinieren, um mehrere Patronenarten, wie scharfe Patronen, Platzpatronen, Leuchtpatronen od. dgl. zu erzeugen. Außerdem läßt sich durch diese Zweiteilung auch die Ringnut im Kopfteil einfacher herstellen, wobei zur Erleichterung des Entformens der Kunststoffhülse die Teilungsebene im Bereich der oder einer Ringnut liegen wird. Es ist durchaus möglich, nur den Kopfteil oder nur den Hülsenteil oder auch beide Teile mit den Randzündern zu versehen und dadurch die Patrone für die eine oder andere Zündeinrichtung geeignet zu machen. Sind in Kopf- und Hülsenteil Randzünder vorbereitet, kann die Patrone mit verschiedenen Zündeinrichtungen gezündet und daher auch aus verschiedenen Waffentypen verschossen werden.

Verlaufen erfindungsgemäß die Ringnut des Kopfteiles im Bereich der Fassung und/oder die Ringnut des Hülsenteiles im Bereich des Bodens, ergeben sich ohne besondere zusätzliche Maßnahmen einerseits durch das Geschoß, anderseits durch die Steifigkeit des vorzugsweise vollkommen geschlossenen Bodens genügend feste Widerlager für die Randzünder, deren Zündmittel ja beim Zünden durch die einwirkende Zündeinrichtung gequetscht werden muß.

In der Zeichnung ist eine erfindungsgemäße Patrone schematisch anhand einer teilgeschnittenen Seitenansicht veranschaulicht.

Eine Patrone 1 besitzt eine zweigeteilte Kunststoffhülse 2, wobei der eine Teil, der Hülsenteil 2a, eine Treibladung 3 aufnimmt und der andere Teil, der Kopfteil 2b, eine büchsenartige Fassung 4 zur Halterung eines Geschosses 5 bildet. Sowohl der Hülsenteil 2a, als auch der Kopfteil 2b der Kunststoffhülse 2 weisen ins Hülseninnere hin offene Ringnuten 6a, 6b auf, die einerseits im Randbereich des vollkommen geschlossenen Bodens 7 der Hülse 2 und anderseits im Teilungsbeeich der Hülse um die Fassung 4 herum verlaufen und ein Zündmittel 8 enthalten.

Es entsteht auf rationelle Weise eine Patrone 1, die eine mit Randzündern 6a, 6b, 8 versehene Kunststoffhülse 2 aufweist. Selbstverständlich kann die Patrone 1 entsprechend ihre Eignung für Schußwaffen mit den einen oder anderen Randzünder verlangenden Zündeinrichtungen nur im Kopfteil 21 b oder nur im Hülsenteil 2a mit einem Randzünder ausgerüstet sein, in welchem Fall die Patrone allerdings stets eine geeignete Zündeinrichtung verlangt und nicht sowohl mit der einen als auch mit der anderen Art Zündeinrichtung verschossen werden kann.

## Patentansprüche

1. Patrone für Schußwaffen, mit einer eine Treibladung (3) und ein Zündmittel (8) aufnehmenden Kunststoffhülse (2), die kopfseitig eine büchsenartige Fassung (4) zum Einsetzen eines Geschosses (5) bildet, dadurch gekennzeichnet, daß der die Fassung (4) bildende Kopfteil (2b) der Hülse als eigener, vom übrigen Hülsenteil (2a) getrennter Bauteil hergestellt ist, wobei Kopfteil (2b) und/oder Hülsenteil (2a) eine im Mantelbereich umlaufende, ins Hülseninnere hin offene Ringnut (6a; 6b) für das Zündmittel (8) aufweisen.

2. Patrone nach Anspruch 1, dadurch gekennzeichnet, daß die Ringnut (6b) des Kopfteiles (2b) im Bereich der Fassung (4) und/oder die Ringnut (6a) des Hülsenteiles (2a) im Bereich des Bodens (7) verlaufen.

## Claims

1. A cartridge for firearms, comprising a plastic case (2), which contains a propellant charge (3) and a primer (8) and which at its head end constitutes a bushinglike socket (4) for receiving a projectile (5), characterized in that the socket-forming head portion (2b) of the case is made as a separate component, which is separated from the remaining case portion (2a), and the head portion (2b) and/or the case portion (2a) are provided at the periphery with an annular groove (6a; 6b) which is open to the interior of the case and serves to accommodate the primer (8).

2. A cartridge according to claim 1, characterized in that the annular groove (6b) of the head portion (2b) is provided adjacent to the socket (4) and/or the annular groove (6a) of the case portion (2a) is provided adjacent to the base (7).

## Revendications

1. Cartouche pour armes à feu, avec une douille en matière plastique (2) contenant une charge propulsive (3) et un moyen d'amorçage (8), qui constitue côté tête une douille du genre d'un manchon (4) pour la mise en place d'un projectile (5), caractérisée en ce que la partie de tête (2b) de la douille constituant le manchon (4) est réalisée comme une partie constitutive propre, distincte de la partie restante de la douille (2a), la partie de tête (2b) et/ou la partie restante de la douille (2a) présentant une rainure annulaire (6a, 6b) faisant le tour de la zone périphérique, ouverte vers l'intérieur de la douille, pour le moyen d'amorçage (8).

2. Cartouche selon la revendication 1, caractérisée en ce que la rainure annulaire (6b) de la partie de tête (2b) s'étend dans la zone du manchon (4) et/ou la rainure annulaire (6a) de la partie de douille (2a) dans la zone du culot (7).
